# EUROPÄISCHE PATENTANMELDUNG

(11) **EP 1 688 062 A1**
(43) Veröffentlichungstag der Anmeldung: **09.08.2006**
(21) Anmeldenummer: 06002146.6
(22) Anmeldetag: 02.02.2006
(51) Int. Cl.: A47B 61/00, A47C 11/00

(54) **Untergestell für Spindreihen mit Sitzbank**

(30) Priorität: 05.02.2005 DE 102005005405
(71) Anmelder: Lista GmbH, 51702 Bergneustadt (DE)
(72) Erfinder: Zins, Eduard-Heinrich, 57462 Olpe (DE)
(74) Vertreter: Neumann, Ernst Dieter

(57) **Zusammenfassung**

Untergestellmodul 11 für Untergestelle 31 für Spindreihen mit vorgebauter Sitzbank, umfassend einen Querträger 12 zur Auflagerung von Spinden S und zur Anbringung von Sitzbanklattensätzen 32, 33 sowie zumindest zwei den Querträger 12 tragenden Füßen 13, 14, wobei der Querträger 12 als Blechprofil mit zumindest zwei parallelen Führungsflanken 37, 38 und zumindest einer dazu senkrechten Anschraubfläche 16, 17 für Sitzbanklatten ausgestaltet ist, und wobei zumindest zwei Füße 13, 14 bildende Profile senkrecht vom Querträger 12 abstehend so in diesen eingesteckt sind, daß sie zwischen den Führungsflanken 37, 38 gehalten sind, und daß Rastverbindungen zwischen Querträger 12 und Füßen 13, 14 ausgebildet sind.

## Beschreibung

Die Erfindung betrifft ein Untergestellmodul für Untergestelle für Spindreihen mit vorgebauter Sitzbank sowie aus mehreren solcher Untergestellmodule und entsprechenden Sitzbanklattensätzen zusammengesetzte Untergestelle für Spindreihen mit vorgebauter Sitzbank. Die genannten Untergestelle kommen für Spindanordnungen in Umkleideräumen im Sport- und Berufsbereich zum Einsatz. Hierbei werden mehrere Untergestellmodule über Sitzbanklatten zu einem Untergestell verbunden. Auf das Untergestell können dann Spinde in einer Reihe aufgesetzt werden in der Weise, daß vor den nebeneinanderliegenden Spindtüren eine Sitzbank entsteht, die beim Umkleiden benutzt werden kann. Alternativ können die Spinde auf dem Untergestell in Blöcken angeordnet werden, so daß sie Rücken an Rücken in zwei Reihen stehen, so daß jeweils vor den Türen der beiden Spindreihen durchgehende Sitzbänke entstehen; hierbei sind die entsprechenden Untergestellmodule und damit auch die Untergestelle mit doppelter Breite auszuführen.

Untergestellmodule der genannten Art sind als solche bekannt. Sie werden nach dem Stand der Technik aus einem leiterförmigen Querträger und zwei unter die äußeren Sprossen gesetzten Füßen zusammengeschweißt. Module dieser Art werden von der Anmelderin seit längerem hergestellt und angeboten. Nachteilig ist hierbei der Aufwand des Zuschnittes einer Mehrzahl von unterschiedlich abgelängten und vorgebohrten Profilstäben sowie die Durchführung einer Vielzahl von Schweißvorgängen.

Hiervon ausgehend liegt der vorliegenden Erfindung die Aufgabe zugrunde, Untergestellmodule und mit diesen hergestellte Untergestelle für den angegebenen Verwendungszweck bereitzustellen, deren Herstellung und Montage vereinfacht ist. Die Lösung hierfür besteht in einem Untergestellmodul für Untergestelle für Spindreihen mit vorgebauter Sitzbank, umfassend einen Querträger zur Auflagerung von Spinden und zur Anbringung von Sitzbanklattensätzen sowie zumindest zwei den Querträger tragenden Füßen wobei
der Querträger als Blechprofil mit zumindest zwei parallelen Führungsflanken und zumindest einer dazu senkrechten Anschraubfläche für Sitzbanklatten ausgestaltet ist und wobei
zumindest zwei Füße bildende Profile senkrecht vom Querträger abstehend so in diesen eingesteckt sind, daß sie zwischen den Führungsflanken gehalten sind, und
daß Rastverbindungen zwischen Querträger und Füßen ausgebildet sind.

Hiermit wird die Teilevielfalt bei untereinander gleicher Ausbildung der Füße auf zwei verschiedenartige Teile reduziert, wobei das Untergestellmodul insgesamt aus nur drei Teilen besteht. Aufgrund der erfindungsgemäßen Steckverbindungen sind Schweißverarbeitungen überhaupt nicht notwendig. Die gesamte Herstellung erschöpft sich weitgehend im Blechbearbeitungsvorgehen, d.h. insbesondere Abkantvorgängen sowie einigen Stanz- und Bohrvorgängen. Die Herstellungs- und Lagerhaltungslogistik kann damit wesentlich vereinfacht und das Erzeugnis verbilligt werden.

Die Erfindung schließt weiterhin Untergestelle der vorgenannten Art ein, bei denen zumindest drei mit parallelen Querträgern ausgerichtete Untergestellmodule mit zumindest einem Banklattensatz, der über die einen Enden der Querträger senkrecht zu deren Längserstreckung derselben verläuft, verbunden sind, sowie Untergestelle, bei denen zumindest drei mit parallelen Querträgern ausgerichtete Untergestellmodule der genannten Art mit zwei Banklattensätzen, die jeweils über die beiden Enden der Querträger senkrecht zu deren Längserstreckung derselben verlaufen, verbunden sind. Beim erstgenannten Untergestell ist die Bestückung mit einer Reihe von Spinden vorgesehen, vor deren Türen eine Sitzbank verläuft, während bei dem zweitgenannten Untergestell die Bestückung mit zwei Rücken an Rücken aufgestellten Spindreihen vorgesehen ist, vor deren Türen jeweils eine eigene Sitzbank verläuft. Die Banklattensätze können auf die Einzelmodule aufgeschraubt, gegebenenfalls aufgenietet werden. Werden anstelle von aus Holz bestehenden Sitzbanklatten solche aus Kunststoff verwendet, sind auch Clipverbindungen zwischen Banklatten und Untergestellmodulen möglich.

Bevorzugte Ausführungsformen gehen dahin, daß als Rastverbindungsmittel für die Rastverbindungen Paarungen von Stanzlöchern und Stanzlaschen im Querträger und in den Füßen ausgebildet sind. Hierbei ist insbesondere vorgesehen, daß jeder der Füße mit jeder der Führungsflanken zumindest zwei Laschen/Loch Verbindungen aufweist.

In bevorzugter Ausführung ist vorgesehen, daß der Querträger ein mittiges U-Profil mit zwei anschließenden symmetrischen Anschraubflächen umfaßt. Weiterhin wird zur erhöhten Aussteifung vorgeschlagen, daß die freien Enden der Anschraubflächen von diesen nach unten, d.h. in Richtung zum U-Profil, insbesondere rechtwinklig abgekantet sind. Zur Sicherung der Position der einzelnen Spinde auf dem Untergestell wird vorgeschlagen, daß aus den Anschraubflächen Haltelaschen für Spinde ausgestanzt und nach oben, d.h. entgegengesetzt zum U-Profil gerichtet aufgebogen sind.

Es wird vorgeschlagen, daß die Füße Vierkantquerschnitte haben. Hierbei ist insbesondere vorgesehen, daß die Füße als U-Profil mit nach innen abgekanteten freien Enden ausgebildet sind.

Bevorzugte Ausführungsbeispiele der Erfindung sind in den Zeichnungen dargestellt und werden nachfolgend beschrieben.
- Figur 1: zeigt ein Untergestellmodul für ein Untergestell für eine Spindreihe mit einer vorgebauten Sitzbank;
- Figur 2: zeigt ein Untergestell bestehend aus fünf Modulen nach Figur 1 und zwei Sitzbanklattensätzen
a) in 3D-Darstellung
b) in Draufsicht
c) in Stirnansicht
d) in einer vergrößerten Einzelheit aus c);
- Figur 3: zeigt ein Untergestellmodul für zwei Spindreihen mit zwei vorgebauten Sitzbänken;
- Figur 4: zeigt ein Untergestell aus fünf Modulen nach Figur 3 und vier Sitzbanklattensätzen
a) in 3D-Darstellung
b) in Draufsicht
c) in Stirnansicht
d) in einer vergrößerten Einzelheit aus c).

In den Figuren 1 und 3 ist ein erfindungsgemäßes Untergestellmodul 11 in 3D-Darstellung gezeigt, das insgesamt aus drei Profilen zusammengesteckt ist. Hierbei handelt es sich um einen Querträger 12 und zwei Füße 13 und 14. Die Füße sind untereinander gleiche Profile, die relativ zueinander um 180° um ihre Längsachse gedreht sind. Der Querträger 12 ist als sechsfach etwa rechtwinklig abgekantetes Blechprofil ausgebildet, das ein tiefes mittiges U-Profil 15 sowie zwei daran symmetrisch anschließende Anschraubflächen 16, 17 umfaßt. Die wahre Tiefe des U-Profils 15 ist schwer erkennbar, da dieses vorne in einer Abschrägung 20 endet. An den Anschraubflächen 16, 17 sind die freien Kanten nochmals mit Abkantungen 18, 19 zur Aussteifung versehen. Die Anschraubflächen 16, 17 weisen jeweils Gruppen von Bohrungen 22, 23 zur Anschraubung von Sitzbanklatten auf. Aus den Anschraubflächen 16, 17 sind Haltelaschen 24, 25, 26, 27 ausgestanzt und aufgebogen, die zur Sicherung von aufgesetzten Spindeinheiten dienen. Diese haben in ihrem Sockelbereich entsprechende Ausnehmungen, in die die Laschen sichernd eingreifen. Die Füße 13, 14 sind als U-Profile mit nach innen abgekanteten freien Schenkeln auf einem etwa quadratischen Vierkantquerschnitt ausgebildet. Sie sind durch Ausstanzungen im unteren Schenkel des U-Profils 15 des Querträgers 12 eingesetzt, wobei sie sich an den Flanken des U-Profils 15 im wesentlichen spielfrei abstützen. Bevorzugt besteht zwischen den Füßen 13, 14 und dem Querträger 12 eine reine Rast-und Steckverbindung. In den Füßen sind auf den Seitenflanken jeweils Paare von Stanzlöchern 28, 29, 30, 31 vorgesehen, die zur Rastverbindung mit weiteren Trägern dienen. Als ganzes betrachtet hat das Untergestellmodul 11 nach Figur 1 einen vorne liegenden Auflagebereich für Sitzbanklatten und einen hinten liegenden Aufsetzbereich für eine Reihe von Spindeinheiten, während das Untergestellmodul 11 nach Figur 3 jeweils einen vorne und einen hinten liegenden Auflagebereich für Sitzbanklatten und einen dazwischenliegenden Aufsetzbereich für zwei Reihen von Spindeinheiten hat.

Die einzelnen Darstellungen der Figuren 2 und 4 werden nachstehend gemeinsam beschrieben. Ein vollständiges erfindungsgemäßes Untergestell 31, wie hier dargestellt, besteht aus fünf einzelnen Modulen 11, die mittels zweier Sitzbanklattensätzen 32, 33 (Fig. 2) bzw. mittels vierer Sitzbanklattensätze 32, 33, 32', 33' (Fig. 4) verbunden sind. Die Module 11 sind mit zueinander parallel angeordneten Querträgern 12 angeordnet, wobei der Abstand der jeweils äußeren Module vom jeweils benachbarten Modul geringer ist als die Abstände der innenliegenden Module voneinander. Hierdurch entsteht ein Überstand X₂, X₃ der strichpunktiert angedeuteten Spinde S gegenüber dem jeweils äußeren Untergestellmodul 12. Die Lattensätze 32, 33, 32', 33' sind jedoch so angeordnet, daß sie bündig mit der Außenseite des jeweils äußeren Spindes S abschließen. Die aus jeweils zwei Sitzlatten bestehenden Lattensätze 32, 33 werden gemäß Einzelheit D so aufgeschraubt, daß ein Überstand X₃ der vorderen Latte gegenüber dem stirnseitigen Ende des Querträgers 12 entsteht. Die vordere Abschrägung 20 des mittigen U-Profils ist hier deutlicher zu erkennen. Ebenso die relativ große Tiefe des mittleren U-Profils 15. Im Bereich der Füße 13, 14 sind die Rastverbindungsmittel 35, 36 zwischen Querträger 12 und Füßen 13, 14 hier ebenfalls zu erkennen. Weiterhin ist erkennbar, daß sich die Füße an den Flanken 37, 38 des mittigen U-Profils 15 der Querträger im wesentlichen spielfrei abstützen. Die Rastverbindungsmittel können übliche Paarungen von Löchern und Stanzlaschen sein, wobei gegebenenfalls nach Herstellung der Verbindung noch Sicherungselemente eingesetzt werden können. Zwischen den Füßen benachbarter Module einsetzbare weitere Träger können zur weiteren Aussteifung dienen und gegebenenfalls Ablagebretter für Schuhe tragen. Am fertigen Untergestell 31 nach Figur 2 ist ein vorderer durchgehender Sitzbankbereich sowie ein hinterer Aufstellbereich für vier Spinde, insbesondere Metallspinde, erkennbar, die durch die Laschen gesichert werden, während am Untergestell nach Figur 4 jeweils ein vorderer und ein hinterer durchgehender Sitzbankbereich sowie ein mittlerer Aufstellbereich für zweimal vier Spinde erkennbar ist, die durch die Laschen gesichert werden.

Die Einheiten nach den Figuren 1 und 2 sind damit für eine einzelne Spindreihe mit vor den Türen verlaufender Sitzbank bestimmt, während die Einheiten nach den Figuren 3 und 4 für zwei Rücken an Rücken stehende Spindreihen bestimmt sind, vor deren Türen jeweils eine Sitzbank verläuft.

### Bezugszeichenliste

- 11: Untergestellmodul
- 12: Querträger
- 13: Fuß
- 14: Fuß
- 15: U-Profil
- 16: Anschraubfläche
- 17: Anschraubfläche
- 18: Abkantung
- 19: Abkantung
- 20: Abschrägung
- 22: Bohrung
- 23: Bohrung
- 24: Lasche
- 25: Lasche
- 26: Lasche
- 27: Lasche
- 28: Loch
- 29: Loch
- 30: Loch
- 31: Loch
- 32: Lattensatz
- 33: Lattensatz
- 35: Rastmittel
- 36: Rastmittel
- 37: Flanke
- 38: Flanke

## Patentansprüche

1. Untergestellmodul (11) für Untergestelle (31) für Spindreihen mit vorgebauter Sitzbank, umfassend einen Querträger (12) zur Auflagerung von Spinden (S) und zur Anbringung von Sitzbanklattensätzen (32, 33) sowie zumindest zwei den Querträger (12) tragenden Füßen (13, 14),
**dadurch gekennzeichnet,**
**daß** der Querträger (12) als Blechprofil mit zumindest zwei parallelen Führungsflanken (37, 38) und zumindest einer dazu senkrechten Anschraubfläche (16, 17) für Sitzbanklatten ausgestaltet ist,
**daß** zumindest zwei Füße (13, 14) bildende Profile senkrecht vom Querträger (12) abstehend so in diesen eingesteckt sind, daß sie zwischen den Führungsflanken (37, 38) gehalten sind, und
**daß** Rastverbindungen zwischen Querträger (12) und Füßen (13, 14) ausgebildet sind.

2. Modul nach Anspruch 1,
**dadurch gekennzeichnet,**
**daß** als Rastverbindungsmittel (35, 36) für die Rastverbindungen Paarungen von Stanzlöchern und Stanzlaschen im Querträger (12) und in den Füßen (13, 14) ausgebildet sind.

3. Modul nach Anspruch 2,
**dadurch gekennzeichnet,**
**daß** jeder der Füße (13, 14) mit jeder der Führungsflanken (37, 38) zumindest zwei Laschen/Loch Verbindungen aufweist.

4. Modul nach einem der Ansprüche 1 bis 3,
**dadurch gekennzeichnet,**
**daß** der Querträger (12) ein mittiges U-Profil (15) mit zwei anschließenden symmetrischen Anschraubflächen (16, 17) umfaßt.

5. Modul nach Anspruch 4,
**dadurch gekennzeichnet,**
**daß** die freien Enden (18, 19) der Anschraubflächen (16, 17) von diesen nach unten insbesondere rechtwinklig abgekantet sind.

6. Modul nach einem der Ansprüche 1 bis 5,
**dadurch gekennzeichnet,**
**daß** aus den Anschraubflächen (16, 17) Haltelaschen (24, 25, 26, 27) für Spinde (S) ausgestanzt und nach oben gerichtet aufgebogen sind.

7. Modul nach einem der Ansprüche 1 bis 6,
**dadurch gekennzeichnet,**
**daß** die Füße (13, 14) Vierkantquerschnitte haben.

8. Modul nach Anspruch 7,
**dadurch gekennzeichnet,**
**daß** die Füße (13, 14) als U-Profil mit nach innen abgekanteten freien Enden ausgebildet sind.

9. Untergestell (31) für zumindest eine Spindreihe mit vorgebauter Sitzbank,
**dadurch gekennzeichnet,**
**daß** zumindest drei mit parallelen Querträgern (12) ausgerichtete Untergestellmodule (11) nach einem der Ansprüche 1 bis 8 mit zumindest einem Banklattensatz (32, 33), der über die einen Enden der Querträger (12) senkrecht zu deren Längserstreckung verläuft, verbunden sind.

10. Untergestell (31) nach Anspruch 9 für zwei Rücken an Rücken stehende Spindreihen mit jeweils vorgebauten Sitzbänken,
**dadurch gekennzeichnet,**
**daß** zumindest drei mit parallelen Querträgern (12) ausgerichtete Untergestellmodule (11) nach einem der Ansprüche 1 bis 8 mit zumindest zwei Banklattensätzen (32, 33), die jeweils über die beiden Enden der Querträger senkrecht zu deren Längserstreckung verlaufen, verbunden sind.

11. Untergestell (31) nach einem der Ansprüche 9 oder 10,
**dadurch gekennzeichnet,**
**daß** der oder die Banklattensätze (32, 33) mit den Anschraubflächen (16, 17) der Querträger (12) verschraubt sind.

12. Untergestell (31) nach einem der Ansprüche 9 bis 11,
**dadurch gekennzeichnet,**
**daß** jeweils benachbarte Füße (13, 14) verschiedener Module (11) mit parallel zu den Banklattensätzen (32, 33) verlaufenden Verbindungsprofilen gegeneinander ausgesteift sind.
